# EUROPÄISCHE PATENTSCHRIFT

(11) **EP 2 778 329 B1**
(45) Veröffentlichungstag und Bekanntmachung des Hinweises auf die Patenterteilung: **16.08.2017**
(21) Anmeldenummer: 13158879.0
(22) Anmeldetag: 13.03.2013
(51) Int. Cl.: E05C 9/18, E05B 15/02, E05B 65/08

(54) **Mehrteiliges Schließstück und Schiebetür**
Multi-part striking plate and sliding door
Gâche de fermeture en plusieurs parties et porte coulissante

(43) Veröffentlichungstag der Anmeldung: 17.09.2014
(73) Patentinhaber: ROTO FRANK AG, 70771 Leinfelden-Echterdingen (DE)
(72) Erfinder: Peter,Markus, Dipl.-Ing., 70771 Leinfelden-Echterdingen (DE); Fingerle,, Stefan, 72768 Rommelsbach (DE)
(74) Vertreter: Kohler Schmid Möbus Patentanwälte

(56) Entgegenhaltungen:
- EP-A2- 1 568 833
- DE-A1-102004 062 558
- DE-B- 1 185 948
- DE-C1- 19 642 924
- GB-A- 2 208 891
- US-A- 2 217 892
- US-A1- 2008 250 719

## Beschreibung

Die Erfindung betrifft ein mehrteiliges Schließstück mit einem Befestigungsteil zur Befestigung an einem Holm und einem Schließelementaufnahmeteil zur Aufnahme eines Schließelements. Außerdem betrifft die Erfindung eine Schiebetür oder ein Schiebefenster mit einem erfindungsgemäßen mehrteiligen Schließstück.

Um den Flügel einer Schiebetür oder eines Schiebefensters dicht schließen zu können, sollte ein Flügel senkrecht zu seiner Ebene gegen eine an einem Festfeld, einem festen Rahmen oder einem anderen Flügel vorgesehene, insbesondere umlaufende, Dichtung gedrückt werden können. Hierzu kann eine Verschlussanordnung verwendet werden, die in der Lage sein muss, für einen entsprechenden Anzug des Flügels an eine Dichtung zu sorgen, damit beim Verriegeln des Flügels dieser gut an die umlaufende Dichtung angedrückt wird.

Zu diesem Zweck wird in der nicht veröffentlichten europäischen Patentanmeldung 12 174 793.5 vorgeschlagen, eine Verschlussanordnung zu verwenden, die ein Lagerelement aufweist, welches an einem Flügel, einer festen Einfassung oder einem Festfeld der Schiebetür oder des Schiebefensters befestigbar ist und mit einem am Lagerelement relativ zu diesem bewegbar angeordneten Querschieber, wobei der Querschieber ein Steuerelement, welches im montierten Zustand der Verschlussanordnung mit einer Betätigungseinrichtung der Schiebetür oder des Schiebefensters zusammenwirkt, und ein Schließelement aufweist. Das Schließelement wirkt mit einem Schließstück zusammen, welches beispielsweise an einem feststehenden Flügel oder einer festen Einfassung angeordnet ist. Beim Schließen des Flügels fährt das Schließelement der Verschlussanordnung in das Schließstück ein und kann anschließend senkrecht zur Hauptebene der Schiebetür oder des Schiebefensters verlagert werden, um dadurch einen Flügel an eine Dichtung anzudrücken. Bei großen Flügeln sind unter Umständen mehrere Verschlussanordnungen und entsprechend mehrere Schließstücke notwendig, um zum einen die Belastung des einzelnen Schließstücks zu reduzieren und zum anderen ein gleichmäßiges Andrücken des Flügels an die Dichtung sicherzustellen. Bei großen Flügeln besteht das Risiko, dass gewisse Toleranzen auftreten, weshalb die Positionen der Schließstücke und der Verschlussanordnungen aufeinander abgestimmt werden müssen. Dies kann unter Umständen sehr aufwendig sein.

Aus der DE 1 185 948 B ist ein zweiteiliges Schließstück bekannt, wobei das Schließstückteil, das einen Schlitz zur Aufnahme eines Schließelements aufweist, relativ zu einem darunter liegenden Befestigungsteil verstellbar ist.

Aus der EP 1 568 833 A2 ist ein mehrteiliges Schließstück bekannt, wobei ein Zwischenstück in Längsrichtung des Schlitzes bewegbar ist.

Aus der US 2008/0250719 A1 ist ein mehrteiliges Schließstück bekannt, wobei die beiden Teile nach einer Verstellung nicht mehr relativ zueinander bewegbar sind.

Die DE 10 2004 062 558 A1 offenbart ein mehrteiliges Schließstück, wobei ein Schließelementaufnahmeteil relativ zu einem Befestigungsteil bewegbar ist. Die Relativverstellung erfolgt senkrecht zur Ausrichtung des Schlitzes, welcher zur Aufnahme eines Schließelements vorgesehen ist. Aus der GB 2 208 891 A ist ein Schließstück bekannt, welches ein Element aufweist, das in Richtung eines Schlitzes gegen die Rückstellkraft einer Feder bewegbar ist.

Aus der DE 196 42 924 C1 ist eine verstellbare Schwenkfalle für Türöffner bekannt. Über eine Schraube, deren Schraubenkopf in einer Tasche angeordnet ist, ist eine Relativverstellung möglich.

Aus der US 2,217,891 A ist ein nachgiebiges Schließstück bekannt, welches jedoch keinen Schlitz zur Aufnahme eines Schließelements aufweist.

Aufgabe der vorliegenden Erfindung ist es, ein Schließstück bereit zu stellen, mit dem eine einfache Anpassung an eine Verschlussanordnung erfolgen kann und welches eine Dämpfungsfunktion aufweist. Gelöst wird diese Aufgabe erfindungsgemäß durch ein mehrteiliges Schließstück mit den Merkmalen des Anspruchs 1. Somit ist es möglich, das Befestigungsteil des mehrteiligen Schließstücks stets in einer vorgegebenen Position zu montieren und anschließend durch Verstellen des Schließelementaufnahmeteils eine Anpassung an die Position des Schließelements einer Verschlussanordnung vorzunehmen. Dies ist besonders vorteilhaft bei großen Schiebetüren oder Schiebefenstern, bei denen mehrere Schließstücke vorgesehen sind.

Das Schließelementaufnahmeteil weist eine schlitzartige Aufnahme für das Schließelement auf und das Schließelementaufnahmeteil ist in Richtung des Schlitzes relativ zum Befestigungsteil verstellbar. Die schlitzartige Aufnahme kann insbesondere einen Hintergriff für ein als Pilzkopfzapfen ausgebildetes Schließelement darstellen. Wenn das Schließelementaufnahmeteil in Richtung der Ausrichtung der schlitzartigen Aufnahme verstellbar ist, kann dieses so positioniert werden, dass ein zuverlässiger Hintergriff des Schließelements bei geschlossenem Flügel sichergestellt wird.

Es ist zumindest ein Einstellmittel zur Einstellung der Lage des Schließelementaufnahme teils bezüglich des Befestigungsteils vorgesehen. Vorzugsweise sind zwei Einstellmittel zur Einstellung der Lage des Schließelementaufnahmeteils bezüglich des Befestigungsteils vorgesehen. Je nach Art des Einstellmittels kann eine stufenartige oder kontinuierliche Einstellung der Lage des Schließelementaufnahmeteils erfolgen.

Weitere Vorteile ergeben sich, wenn das Schließelementaufnahmeteil über das zumindest eine Einstellmittel an dem Befestigungsteil gehalten ist. Dadurch sind keine weiteren Befestigungsmittel notwendig, um das Schließelementaufnahmeteil an dem Befestigungsteil anzuordnen und zu befestigen.

Besonders bevorzugt ist es, wenn das zumindest eine Einstellmittel als Schraube mit einer abschnittsweisen Querschnittsvergrößerung ausgebildet ist, wobei die Schraube in das Befestigungsteil oder das Schließelementaufnahmeteil einschraubbar ist und die Querschnittsvergrößerung in einer Kammer des jeweils anderen Teils des Schließstücks angeordnet ist. Durch diese Ausgestaltung ist es besonders einfach möglich, das Schließelementaufnahmeteil stufenlos bezüglich des Befestigungsteils zu verstellen. Insbesondere kann die Schraube an einem Ende die Querschnittsvergrößerung aufweisen. Vorzugsweise ist das Einstellmittel in das Schließelementaufnahmeteil eingeschraubt. Dabei kann das Schließelementaufnahmeteil eine Durchgangsöffnung mit Innengewinde aufweisen, die parallel zur Ausrichtung der schlitzartigen Aufnahme für das Schließelement ausgerichtet ist, und in die das Einstellmittel einschraubbar ist.

Ein Dämpfungselement ist zwischen dem Schließelementaufnahmeteil und dem Befestigungsteil angeordnet. Bei dieser Ausgestaltung kann das Schließstück nicht nur seine eigentliche Funktion als Schließstück ausfüllen sondern dient es außerdem als Anschlag. Insbesondere kann bei dieser Ausgestaltung das Schließen eines Flügels gedämpft werden und kann das Schließelement geschützt werden.

Das Dämpfungselement kann zwischen einem Einstellmittel und dem Befestigungsteil oder dem Schließelementaufnahmeteil angeordnet sein. Besondere Vorteile ergeben sich, wenn das Dämpfungselement zwischen dem Einstellmittel und dem Befestigungsteil angeordnet ist. Insbesondere kann sich das Einstellmittel an dem Dämpfungselement abstützen.

Das Dämpfungselement kann beispielsweise als Gummipuffer oder Feder oder sonstiges elastisches Element ausgebildet sein.

Um sicherzustellen, dass die Dämpfungsfunktion stets realisiert wird, kann das Dämpfungselement unverlierbar an dem Befestigungsteil angeordnet sein. Insbesondere kann es dort eingeklebt sein. Alternativ kann es in das Schließelementaufnahmeteil eingeklebt sein.

Um die Stabilität des Befestigungsteils zu erhöhen, kann dieses einen Zapfen aufweisen, der im Bereich der Aufnahme des Schließelementaufnahmeteils angeordnet ist. Somit wird das Befestigungsteil an der Stelle verstärkt, an der die größte mechanische Beanspruchung des Befestigungsteils zu erwarten ist. Dadurch, dass ein Zapfen verwendet wird, beispielsweise anstelle einer Schraube, weist das Befestigungsteil keine Schwächung auf. Im Gegenteil, durch den Zapfen wird an der besonders stark beanspruchten Stelle mehr Material verwendet, wodurch die Stabilität erhöht wird.

Der Zapfen kann mittig an dem Befestigungsteil angeordnet sein.

In den Rahmen der Erfindung fällt außerdem eine Schiebetür oder ein Schiebefenster mit einem erfindungsgemäßen Schließstück.

Weitere Merkmale und Vorteile der Erfindung ergeben sich aus der nachfolgenden detaillierten Beschreibung von Ausführungsbeispielen der Erfindung, anhand der Figuren der Zeichnung, die erfindungswesentliche Einzelheiten zeigt, sowie aus den Ansprüchen. Die dort gezeigten Merkmale sind nicht notwendig maßstäblich zu verstehen und derart dargestellt, dass die erfindungsgemäßen Besonderheiten deutlich sichtbar gemacht werden können. Die verschiedenen Merkmale können je einzeln für sich oder zu mehreren in beliebigen Kombinationen bei Varianten der Erfindung verwirklicht sein.

In der schematischen Zeichnung sind Ausführungsbeispiele der Erfindung dargestellt und in der nachfolgenden Beschreibung näher erläutert. Es zeigen:
- Fig. 1: eine perspektivische Ansicht einer Schiebetür;
- Fig. 2: eine vergrößerte Ansicht in Richtung des Pfeils B der Figur 1;
- Fig. 3: eine Explosionsdarstellung des erfindungsgemäßen Schließstücks;
- Fig. 4: eine Ansicht von unten auf das erfindungsgemäße zusammengebaute Schließstück;
- Fig. 5: eine perspektivische Darstellung des Schließstücks.
- Fig. 6: das an einem Holm montierte Schließstück.

Die Figur 1 zeigt eine Schiebetür 1 mit einer festen Einfassung 2, zwei Festfeldern 3, 4 und zwei Schiebeflügeln 5, 6. Zum Öffnen der Schiebetür 1 können die Flügel 5, 6 über die Festfelder 3, 4 geschoben werden. Um die Flügel 5, 6 in der gezeigten Stellung abzudichten, müssen diese senkrecht zu ihrer Hauptebene in Richtung feste Einfassung 2 bzw. vertikale Holme 21 der Festfelder 3, 4 angezogen werden. Dies erfolgt beispielsweise mit Hilfe einer Verschlussanordnung an der Stelle A. Eine Ansicht auf die Verschlussanordnung in Blickrichtung B ist in der Figur 2 dargestellt.

In der Figur 2 ist eine Verschlussanordnung 10 zu erkennen, welche ein Lagerteil 11 aufweist, welches einen Querschieber 12 aufweist, der quer zum Lagerteil 11 verlagerbar ist. Über ein Bedienelement 13 kann eine Treibstange 14 verlagert werden, welche einen Steuerzapfen 15 aufweist. Der Steuerzapfen 15 ist in einer Führung 16 des Querschiebers 12 angeordnet. Da die Führung 16 gekrümmt ausgeführt ist, verursacht eine Bewegung des Zapfens 15 nach oben bzw. unten eine Verlagerung des Querschiebers 12 nach rechts bzw. links. An dem Querschieber 12 ist ein Schließelement 17 angeordnet. Das Schließelement 17 befindet sich mit seinem verdickten Ende 18 in Hintergriff zu einem Schließstück 20. Wird demnach der Querschieber 12 nach links verlagert, wird der Flügel 6 in Richtung Holm 21 gezogen.

In der Figur 3 ist das Schließstück 20 in einer Explosionsdarstellung gezeigt. Das Schließstück 20 weist ein Befestigungsteil 25 und ein Schließelementaufnahmeteil 26 auf, wobei das Schließelementaufnahmeteil 26 eine schlitzartige Aufnahme 27 für das Schließelement 17 aufweist.

Einstellmittel 28, 29 weisen ein Gewinde 30, 31 auf, mit dem sie in das Schließelementaufnahmeteil 26 eingeschraubt werden können. In einem Abschnitt, insbesondere an ihrem freien Ende, weisen die Einstellmittel 28, 29 eine Querschnittsvergrößerung 32, 33 auf. Damit können sie jeweils in einer Kammer 34, 35 des Befestigungsteils 25 angeordnet werden. Dadurch, dass sie in den Kammern 34, 35 angeordnet sind, werden sie von den Wandungen 38, 39 der Kammern 34, 35, die geschlitzt sind, hintergriffen. Durch Ein- bzw. Ausdrehen der Einstellmittel 28, 29 in das Schließelementaufnahmeteil 26 kann das Schließelementaufnahmeteil 26 in Richtung der Ausrichtung der Aufnahme 27 relativ zum Befestigungsteil 25 verlagert und in seiner Position eingestellt werden.

In den Kammern 34, 35 können Dämpfungselemente 36, 37 angeordnet werden, wobei die Dämpfungselemente 36, 37 zwischen den Querschnittsvergrößerungen 32, 33 und dem Befestigungsteil 25 angeordnet sind. Die Dämpfungselemente 36, 37 können eingeklebt sein. Fährt beim Schließen eines Flügels 5, 6 das Schließelement 17 in die Aufnahme 27 ein, kann die Wucht des Flügels 5, 6 abgedämpft werden, da sich die Einstellmittel 28, 29 an den Dämpfungselementen 36, 37 abstützen und somit der Flügel 5, 6 abgedämpft wird.

Weiterhin ist zu erkennen, dass das Befestigungsteil 25 einen Zapfen 40 aufweist, der von dem Befestigungsteil 25 absteht und insbesondere zur Anordnung in einem entsprechenden Loch des Holms 21 vorgesehen ist. Der Zapfen 40 befindet sich quasi in Verlängerung der Aufnahme 27 und somit an der Stelle, die am stärksten beim Schließen des Flügels 5, 6 mechanisch beansprucht wird. Der Zapfen 40 ist materialschlüssig mit dem Befestigungsteil 25 verbunden. Im Bereich des Zapfens 40 weist das Befestigungsteil 25 eine Materialverstärkung 41 auf.

Das Schließelementaufnahmeteil 26 ist über die Einstellmittel 28, 29 am Befestigungsteil 25 gehalten. Die Wandungen 38, 39 weisen Schlitze auf, so dass die Einstellmittel 28, 29 eingebracht werden können. Die in der Figur 3 zu sehende Seite des Befestigungsteils 25 kommt nach der Montage in Anlage an den Holm 21, so dass die Einstellmittel 28, 29 und die Dämpfungselemente 36, 37 zwischen dem Holm 21 und dem Befestigungsteil 25 gehalten sind. Insbesondere sind die Querschnittsvergrößerungen 32, 33 in den Kammern 34, 35 angeordnet und können diese nicht verlassen, da die Schlitze in den Wandungen 38, 39 schmaler sind als die Querschnittsvergrößerungen 32, 33. Zusätzliche Befestigungsmittel sind somit nicht notwendig.

Die Figur 4 zeigt das Schließstück 20 in zusammengebautem Zustand, wobei eine Ansicht auf die Unterseite bzw. die Seite gezeigt ist, die in der Montagestellung in Anlage an den Holm 21 gelangt.

In der Figur 5 ist eine perspektivische Draufsicht auf die gegenüberliegende Seite des Schließstücks 20, also die Sichtseite, gezeigt. Hier ist zu erkennen, dass das Befestigungsteil 25 zwei Befestigungsöffnungen 45, 46 aufweist, mit denen es an einem Holm 21 mittels Schrauben befestigbar ist. An der Stelle der Materialverdickung 41 ist keine Öffnung vorgesehen, um das Schließstück 20 an dieser Stelle nicht zu schwächen. Stattdessen ist aus Stabilitätsgründen der Zapfen 40 vorgesehen.

Die Figur 6 zeigt das Schließstück 20 in seiner an den Holm 21 montierten Stellung. Das Schließelement 17 ist mit seinem verdickten Ende 18 in Hintergriff mit dem Schließelementaufnahmeteil 26. Hier ist zu erkennen, dass das Schließelementaufnahmeteil 26 durch den Spalt 50 von dem Befestigungsteil 25 beabstandet ist. Wenn der Flügel 5, 6 demnach geschlossen wird und das Schließelement 17 in die Aufnahme 27 einläuft, kann der Flügel 5, 6 abgebremst bzw. gedämpft werden, indem das Schließelementaufnahmeteil 26 in Schließrichtung 51 des Flügels 5, 6 unter elastischer Deformierung der Dämpfungselemente 36, 37 etwas ausweichen kann. Insbesondere fährt das Schließelement 17 beim Schieben des Flügels 5, 6 in die Verschlussstellung in das Schließstück 20 ein und prallt auf das Ende der Aufnahme 27. Das Schließelementaufnahmeteil 26 ist in dem Befestigungsteil 25 verschiebbar gelagert und wird beim Aufprall über die Einstellmittel 28, 29 an die Dämpfungselemente 36, 37 gepresst. Der Aufprall wird dadurch gedämpft. Um auch bei mehreren Schließstücken 20 ein gleichmäßiges Einfahren und Dämpfen in allen Schließstücken zu ermöglichen, ist die Position des Schließelementaufnahmeteils 26 in dem Befestigungsteil 25 einstellbar. Dadurch können die Schließstücke an einem Holm so aufeinander abgestimmt werden, dass alle gleichzeitig anschlagen. Dadurch wird der Schließimpuls der Türe auf mehrere Schließstücke verteilt und die Türe kann sich nicht verkanten. Der Einstellbereich kann beispielsweise etwa 5 mm betragen. Außerdem lässt sich dadurch auch die Verschlussposition des Flügels 5, 6 fein einstellen.

Die Einstellung des Schließelementaufnahmeteils 26 erfolgt am montierten Schließstück. Geeignetes Werkzeug, z.B. Innensechskantschlüssel, wird in die Durchgangslöcher im Schließelementaufnahmeteil 26 eingesteckt und in die Innensechskantaufnahme an der Stirnseite der Einstellmittel 28, 29 eingegriffen und verstellt.

## Patentansprüche

1. Mehrteiliges Schließstück (20) mit einem Befestigungsteil (25) zur Befestigung an einem Holm (21) und einem Schließelementaüfnahmeteil (26) zur Aufnahme eines Schließelements (17), wobei das Schließelementaufnahmeteil (26) eine schlitzartige Aufnahme (27) für das Schließelement (17) aufweist und ein Dämpfungselement (36, 37) zwischen dem Schließelementaufnahmeteil (26) und dem Befestigungsteil (25) angeordnet ist, das den Aufprall des Schließelements (17) in Richtung der schlitzartigen Aufnahme (27) dämpft, **dadurch gekennzeichnet, dass** das Schließelementaufnahmeteil (26) über zumindest ein Einstellmittel (28, 29) in Richtung der schlitzartigen Aufnahme (27) relativ zum Befestigungsteil (25) in seiner Lage relativ zum Befestigungsteil (25) einstellbar ist.

2. Schließstück nach Anspruch 1, **dadurch gekennzeichnet, dass** das Schließelementaufnahmeteil (26) über das zumindest eine Einstellmittel (28, 29) an dem Befestigungsteil (25) gehalten ist.

3. Schließstück nach einem der vorhergehenden Ansprüche, **dadurch gekennzeichnet, dass** zumindest ein Einstellmittel (28, 29) als Schraube mit einer abschnittsweisen Querschnittsvergrößerung (32, 33) ausgebildet ist, wobei die Schraube in das Befestigungsteil (25) oder das Schließelementaufnahmeteil (26) einschraubbar ist und die Querschnittsvergrößerung (32, 33) in einer Kammer (34, 35) des jeweils anderen Teils des Schließstücks (20) angeordnet ist.

4. Schließstück nach einem der vorhergehenden Ansprüche, **dadurch gekennzeichnet, dass** das Dämpfungselement (36, 37) zwischen einem Einstellmittel (28, 29) und dem Befestigungsteil (25) oder dem Schließelementaufnahmeteil (26) angeordnet ist.

5. Schließstück nach einem der vorhergehenden Ansprüche, **dadurch gekennzeichnet, dass** das Dämpfungselement (36, 37) als Gummipuffer ausgebildet ist.

6. Schließstück nach einem der vorhergehenden Ansprüche, **dadurch gekennzeichnet, dass** das Dämpfungselement in (36, 37) das Befestigungsteil (25) oder Schließelementaufnahmeteil (26) eingeklebt ist.

7. Schließstück nach einem der vorhergehenden Ansprüche, **dadurch gekennzeichnet, dass** das Befestigungsteil (25) einen Zapfen (40) aufweist, der im Bereich der Aufnahme (27) des Schließelementaufnahmeteils (26) angeordnet ist.

8. Schließstück nach Anspruch 7, **dadurch gekennzeichnet, dass** der Zapfen (40) mittig an dem Befestigungsteil (25) angeordnet ist.

9. Schiebetür (1) oder Schiebefenster mit einem Schließstück (20) nach einem der vorhergehenden Ansprüche.

## Claims

1. Multi-part striker (20) having a fixing portion (25) for fixing to a strut (21) and a closure element receiving portion (26) for receiving a closure element (17), wherein the closure element receiving portion (26) has a slot-like receiving member (27) for the closure element (17) and a damping element (36, 37) is arranged between the closure element receiving portion (26) and the fixing portion (25) and damps the impact of the closure element (17) in the direction of the slot-like receiving member (27), **characterised in that** the closure element receiving portion (26) can be adjusted by means of at least one adjustment means (28, 29) in the direction of the slot-like receiving member (27) relative to the fixing portion (25) in the position thereof relative to the fixing portion (25).

2. Striker according to claim 1, **characterised in that** the closure element receiving portion (26) is retained on the fixing portion (25) by means of the at least one adjustment means (28, 29).

3. Striker according to either of the preceding claims, **characterised in that** at least one adjustment means (28, 29) is constructed as a screw with a partial cross-sectional enlargement (32, 33), wherein the screw can be screwed into the fixing portion (25) or the closure element receiving portion (26) and the cross-sectional enlargement (32, 33) is arranged in a chamber (34, 35) of the other portion of the striker (20), respectively.

4. Striker according to any one of the preceding claims, **characterised in that** the damping element (36, 37) is arranged between an adjustment means (28, 29) and the fixing portion (25) or the closure element receiving portion (26).

5. Striker according to any one of the preceding claims, **characterised in that** the damping element (36, 37) is constructed as a rubber buffer.

6. Striker according to any one of the preceding claims, **characterised in that** the damping element (36, 37) is adhesively bonded in the fixing portion (25) or closure element receiving portion (26).

7. Striker according to any one of the preceding claims, **characterised in that** the fixing portion (25) has a pin (40) which is arranged in the region of the receiving member (27) of the closure element receiving portion (26).

8. Striker according to claim 7, **characterised in that** the pin (40) is arranged centrally on the fixing portion (25).

9. Sliding door (1) or sliding window having a striker (20) according to any one of the preceding claims.

## Revendications

1. Pièce de fermeture (20) en plusieurs parties, comprenant une partie de fixation (25) conçue pour être fixée à un montant (21) et une partie de réception (26) conçue pour recevoir un élément de fermeture (17), sachant que ladite partie de réception (26) présente un logement (27) du type fente, destiné audit élément de fermeture (17), et qu'un élément amortisseur (36, 37), interposé entre ladite partie de fixation (25) et ladite partie (26) recevant l'élément de fermeture, amortit l'impact dudit élément de fermeture (17) dans la direction dudit logement (27) du type fente, **caractérisée par le fait que** la position de la partie (26) recevant l'élément de fermeture peut être réglée par rapport à la partie de fixation (25), dans la direction du logement (27) du type fente, par l'intermédiaire d'au moins un moyen de réglage (28, 29).

2. Pièce de fermeture selon la revendication 1, **caractérisée par le fait que** la partie (26), recevant l'élément de fermeture, est retenue sur la partie de fixation (25) par l'intermédiaire du au moins un moyen de réglage (28, 29).

3. Pièce de fermeture selon l'une des revendications précédentes, **caractérisée par le fait qu'**au moins un moyen de réglage (28, 29) est réalisé sous la forme d'une vis comportant, sur un tronçon, un accroissement de section transversale (32, 33), ladite vis pouvant être vissée dans la partie de fixation (25) ou dans la partie (26) recevant l'élément de fermeture, et ledit accroissement de section transversale (32, 33) étant logé dans une chambre (34, 35) de l'autre partie considérée de ladite pièce de fermeture (20).

4. Pièce de fermeture selon l'une des revendications précédentes, **caractérisée par le fait que** l'élément amortisseur (36, 37) est interposé entre un moyen de réglage (28, 29) et la partie de fixation (25), ou la partie (26) recevant l'élément de fermeture.

5. Pièce de fermeture selon l'une des revendications précédentes, **caractérisée par le fait que** l'élément amortisseur (36, 37) est réalisé sous la forme d'un tampon en caoutchouc.

6. Pièce de fermeture selon l'une des revendications précédentes, **caractérisée par le fait que** l'élément amortisseur (36, 37) est intégré, par collage, dans la partie de fixation (25) ou dans la partie (26) recevant l'élément de fermeture.

7. Pièce de fermeture selon l'une des revendications précédentes, **caractérisée par le fait que** la partie de fixation (25) présente un tenon (40) situé dans la région du logement (27) de la partie (26) recevant l'élément de fermeture.

8. Pièce de fermeture selon la revendication 7, **caractérisée par le fait que** le tenon (40) occupe une position centrale sur la partie de fixation (25).

9. Porte coulissante (1) ou fenêtre coulissante équipée d'une pièce de fermeture (20) conforme à l'une des revendications précédentes.
